# EUROPÄISCHE PATENTSCHRIFT

(11) **EP 2 660 399 B1**
(45) Veröffentlichungstag und Bekanntmachung des Hinweises auf die Patenterteilung: **20.08.2014**
(21) Anmeldenummer: 12166622.6
(22) Anmeldetag: 03.05.2012
(51) Int. Cl.: E03D 1/14, E03D 5/10

(54) **Betätigungsvorrichtung für ein Auslaufventil einer Spülvorrichtung**
Actuation device for a runoff valve of a flushing device
Dispositif d'actionnement pour un robinet à clé d'un dispositif de rinçage

(43) Veröffentlichungstag der Anmeldung: 06.11.2013
(73) Patentinhaber: Geberit International AG, 8645 Jona (CH)
(72) Erfinder: Kosarnig, Rolf, 8630 Rüti (CH)
(74) Vertreter: Frischknecht, Harry Ralph

(56) Entgegenhaltungen:
- EP-A1- 0 722 020
- EP-A2- 1 493 873

## Beschreibung

### TECHNISCHES GEBIET

Die vorliegende Erfindung betrifft eine Betätigungsvorrichtung für ein Auslaufventil einer Spülvorrichtung zur wahlweisen Auslösung einer Vollmengenspülung oder einer Teilmengenspülung nach dem Oberbegriff von Anspruch 1 und einen Spülkastenanordnung mit einer Betätigungsvorrichtung nach Anspruch 10.

### STAND DER TECHNIK

Aus dem Stand der Technik sind Spüleinrichtungen zur Auslösung von Vollmengenspülungen und Teilmengenspülung bekannt. Beispielsweise zeigt die EP 0 722 020 eine Spüleinrichtung der genannten Art. Nach der EP 0 722 020 wird ein Verschlusskörper von einem Ventilsitz angehoben, wobei dann das Spülwasser aus dem Spülkasten der zu spülenden Einrichtung, wie beispielsweise einem Klosett oder einem Urinal zugeführt werden kann. Der Verschlusskörper wird über zwei Zugelemente oder Hebel angehoben. Eines der beiden Zugelemente dient dabei der Auslösung der Teilmengenspülung und das andere der beiden Zugelemente dient der Auslösung der Vollmengenspülung. Hierfür muss von einer Betätigungseinheit jeweils das eine oder das andere der beiden Zugelemente betätigt werden. Diese Betätigung wurde meist dahingehend gelöst, dass zwei Zugelemente vorgesehen sind, welche über zwei Betätigungstasten betätigbar sind.

Nach dem Anheben des Verschlusskörpers bewegen sich die Zugelemente in die Ausgangsstellung zurück und der Verschlusskörper wird über einen Schwimmer offen gehalten. Sobald das Wasserniveau nun im Spülkasten auf ein entsprechendes Niveau gesunken ist, wird der Verschlusskörper bei der Teilmengenspülung über den Gewichtskörper und bei der Vollmengspülung über die Belüftung des Schwimmers geschlossen.

Zusammenfassend kann also gesagt werden, dass die Auslösung mit mechanischen Mittel erfolgt und dass die Schliessung dann durch die Ablaufgarnitur über Schwimmer und/oder Gewichtskörper erfolgt.

Die Auslösung weist meist eine relativ komplexe Mechanik auf. Dies ist nachteilig weil aufgrund der Komplexität der Aufwand für die Herstellung relativ hoch ist und zudem die Fehleranfälligkeit von durch Installateure nicht fachgerecht montierten Elementen ebenfalls hoch ist.

Aus der EP 1 493 873 ist zudem eine Vorrichtung bekannt, welche mit einem Elektromotor angetrieben wird. Der Elektromotor steht dabei in fester Verbindung mit dem Ablaufventil. Das Öffnen des Ablaufventils und auch das Schliessen des Ablaufventils erfolgt direkt über den Servomotor. Dabei wird die Abflussmenge im Wesentlichen zeitgesteuert geregelt, was den Nachteil hat, dass die gewünschte Ablaufmenge nicht händisch manipulierbar ist. Weiter hat diese Zwangskoppelung auch gezeigt, dass beim Schliessvorgang unkontrollierte Kräfte auf den Motor wirken, was dessen Lebensdauer negativ beeinflusst.

### DARSTELLUNG DER ERFINDUNG

Ausgehend von diesem Stand der Technik liegt der Erfindung eine Aufgabe zugrunde, eine automatisierte angetriebene, insbesondere elektrisch angetriebene, Betätigungsvorrichtung anzugeben, mit welcher eine Ablaufgarnitur möglichst einfach betätigt werden kann. Weiter soll die Betätigungsvorrichtung bezüglich der Anzahl Betätigungen möglichst langlebig ausgebildet sein.

Eine solche Aufgabe löst die Betätigungsvorrichtung nach Anspruch 1. Demgemäss umfasst eine Betätigungsvorrichtung für die Betätigung einer Ablaufgarnitur einer Spülvorrichtung zur wahlweisen Auslösung einer Vollmengenspülung oder einer Teilmengenspülung durch Anheben eines Verschlusskörpers der Ablaufgarnitur einen Vollmengenspülhebel zur Auslösung einer Vollmengenspülung und einen Teilmengenspülhebel zur Auslösung einer Teilmengenspülung. Der Vollmengenspülhebel ist von einer Ruheposition in eine Vollmengenspülposition bewegbar und der Teilmengenspülhebel ist von einer Ruheposition in eine Teilmengenspülposition bewegbar. Die Betätigungsvorrichtung umfasst weiterhin einen einzigen Antrieb, bevorzugt einen Motor, insbesondere einen Elektromotor oder einen Servomotor, mit einem Abtriebselement, welches Abtriebselement am Vollmengenspülhebel oder am Teilmengenspülhebel lose angreift und zur Bewegung des angetriebenen Hebels dient. Teilmengenspülhebel und Vollmengenspülhebel stehen mit einem Koppelungselement miteinander in Verbindung, so dass die Bewegung des mit dem Abtriebselement angetriebenen Spülhebels auf den anderen vom Abtriebselement losgelösten bzw. nicht mit den Abtriebselement direkt in Verbindung stehenden Spülhebel übertragbar ist.

Es wird also von den beiden Spülhebeln entweder der Teilmengenspülhebel oder der Vollmengenspülhebel aktiv durch den Antrieb und das Abtriebselement angetrieben.

Die erfindungsgemässe Vorrichtung hat den Vorteil, dass die Bewegung zwischen dem Vollmengenspülhebel und dem Teilmengenspülhebel über das Koppelungselement gekoppelt ist, wodurch ein einziger Antrieb angeordnet werden kann. Hierdruch kann eine besonders einfach ausgebildete Vorrichtung bereitgestellt werden. Weiter fährt der Antrieb aus der Ruheposition immer nur zwei Positionen an, nämlich die Teilmengenspülposition und die Vollmengenspülposition, was die Lebensdauer des Antriebes deutlich erhöht.

Ein weiterer Vorteil ergeht aus der Tatsache, dass das Abtriebselement an einem der beiden Spülhebel lediglich lose angreift, also nicht in einem festen Verbund mit demselben ist. Vorzugsweise wird der Spülhebel gegen die Schwerkraft angehoben.

Vorzugsweise umfasst die Betätigungsvorrichtung weiterhin ein Schaltelement, mit welchem die durch das Koppelungselement bereitgestellte Verbindung zwischen Teilmengenspülhebel und Vollmengenspülhebel aufhebbar ist, wobei das Schaltelement auf der Strecke zwischen Ruheposition und Vollmengenspülposition oder zwischen Ruheposition und Teilmengenspülposition liegt. Die Aufhebung der Verbindung der beiden Spülhebel hat den Vorteil, dass eine mit den beiden Spülhebel in Verbindung stehende Ablaufgarnitur einfach betrieben werden kann.

Bei Erreichen der Ruheposition rastet das Koppelungselement mit dem Spülhebel, mit welchem das Koppelungselement nicht in Verbindung steht, wieder ein, so dass die Verbindung zwischen den beiden Spülhebeln wieder herstellbar ist.

Besonders bevorzugt ist das Koppelungselement als Klinke ausgebildet, welche zum entsprechenden Spülhebel verschwenkbar ist, wobei der andere Spülhebel ohne das Koppelungselement ein Mitnahmeelement aufweist, welches mit der Klinke eine Rastverbindung eingeht.

Vorzugsweise ist das Abtriebselement bei der Bewegung von der Ruheposition in die Vollmengenspülposition bzw. in die Teilmengenspülposition mit dem Vollmengenspülhebel oder dem Teilmengenspülhebel in den Eingriff bringbar. In der Ruheposition steht das Abtriebselement des Antriebes folglich nicht mit dem Spülhebel in Verbindung und greift dann nach erfolgter Betätigung am Spülhebel an. Unmittelbar nach Erreichen der gewünschten Spülposition ist das Abtriebselement in die Ruhelage bewegbar, wodurch die Verbindung zwischen Abtriebselement und Spülhebel wieder aufhebbar ist. Die Ablaufgarnitur wird über entsprechende Spüleinheiten, wie beispielsweise eine Vollmengenspüleinheit oder eine Teilmengenspüleinheit solange offen gehalten, bis die gewünschte Spülmenge aus dem Spülkasten entnommen wurde.

Vorzugsweise greift das Abtriebselement des Antriebes an einem am Vollmengenspülhebel oder am Teilmengenspülhebel angeformten Hebelabschnitt an.

Vorzugsweise wird das Schaltelement durch einen Anschlag bereitgestellt, an welchem das Koppelungselement bei der Bewegung ansteht, wobei bei Erreichen des Anschlages die Verbindung zwischen Vollmengenspülhebel und Teilmengenspülhebel aufhebbar ist.

Eine Spülkastenanordnung umfasst eine Betätigungsvorrichtung nach obiger Beschreibung, einen Spülkasten mit einer einen Innenraum begrenzenden Wand und mit einer die Wand durchdringenden Einlassöffnung und mit einer die Wand durchdringenden Auslassöffnung mit einem Ventilsitz und eine Ablaufgarnitur mit einem im Innenraum anhebbaren die Auslassöffnung in einer Verschlussposition verschliessenden Verschlusskörper, wobei der Verschlusskörper von der Verschlussposition in eine die Auslassöffnung freigebende Spülposition bewegbar ist. Die Ablaufgarnitur umfasst eine mit dem Vollmengenspülhebel betätigbare Vollmengenspüleinheit eine mit dem Teilmengenspülhebel betätigbare Teilmengenspüleinheit, welche Spüleinheiten mit dem Verschlusskörper in Verbindung stehen. Bei Betätigung der Teilmengenspülung wird die Vollmengenspüleinheit überbrückt oder nicht betätigt und bei Betätigung der Vollmengenspülung wird die Teilmengenspüleinheit überbrückt oder nicht betätigt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Darstellung einer Ausführungsform der Betätigungsvorrichtung zur Betätigung einer Ablaufgarnitur einer Spülvorrichtung;
- Fig. 2a: eine Seitenansicht der Betätigungsvorrichtung nach Fig. 1 mit einem Detail;
- Fig. 2b: eine Frontansicht der Fig. 2a;
- Fig. 3a/b: Ansichten nach Fig. 2a/b, wobei sich Teile Betätigungsvorrichtung in einer anderen Stellung befinden;
- Fig. 4a/b: Ansichten nach Fig. 2a/b, wobei sich Teile Betätigungsvorrichtung in einer anderen Stellung befinden;
- Fig. 5a/b: Ansichten nach Fig. 2a/b, wobei sich Teile Betätigungsvorrichtung in einer anderen Stellung befinden;
- Fig. 6: eine schematische Ansicht einer Ablaufgarnitur;
- Fig. 7: die schematische Ansicht der Ablaufgarnitur nach Figur 6 während der Vollmengenspülung; und
- Fig. 8: die schematische Ansicht der Ablaufgarnitur nach Figur 6 während der Teilmengenspülung.

### BESCHREIBUNG BEVORZUGTER AUSFÜHRUNGSFORMEN

In der Fig. 1 wird eine Betätigungsvorrichtung 1 für die Betätigung einer Ablaufgarnitur einer Spülvorrichtung gezeigt. Die Betätigungsvorrichtung 1 dient dabei zur wahlweisen Auslösung einer Vollmengenspülung oder einer Teilmengenspülung. Beim Spülvorgang wird ein Verschlusskörper einer in einem Spülkasten angeordneten Ablaufgarnitur von einem eine Auslassöffnung umgebenden Ventilsitz angehoben, so dass Spülwasser aus dem Spülkasten fliessen kann. Der Verschlusskörper wird also von einer die Auslassöffnung verschliessenden Verschlussposition in eine Spülposition angehoben und wird nach erfolgter Spülwasserentnahme wieder von der Spülposition in die Verschlussposition bewegt.

Die Betätigungsvorrichtung 1 umfasst im Wesentlichen einen Vollmengenspülhebel 2 zur Auslösung einer Vollmengenspülung und einen Teilmengenspülhebel 3 zur Auslösung einer Teilmengenspülung. Bei der Vollmengenspülung wird eine grössere Wassermenge aus dem Spülkasten entnommen als bei der Teilmengenspülung.

Die durch die Betätigungsvorrichtung 1 zu betätigende Ablaufgarnitur umfasst, wie in den Figuren 6 bis 8 gezeigt, für die Betätigung des Verschlusskörpers 51 eine mit dem Vollmengenspülhebel 2 betätigbare Vollmengenspüleinheit 53 und eine mit dem Teilmengenspülhebel 3 betätigbare Teilmengenspüleinheit 54. Die Spüleinheiten 53 und 54 stehen mit dem Verschlusskörper 51 in Verbindung und halten den Verschlusskörper 51 solange in der Spülposition bis die entsprechende Spülwassermenge aus dem Spülkasten entnommen wurde.

Der Vollmengenspülhebel 2 ist von einer Ruheposition in eine Vollmengenspülposition bewegbar. Während der Bewegung des Vollmengenspülhebels 2 in die Vollmengenspülposition wird der Verschlusskörper 51 der Ablaufgarnitur 50 vom Ventilsitz 52 von der Verschlussposition in die Spülposition angehoben. Die Vollmengenspüleinheit 53 hält dann den Verschlusskörper 51 in der Spülposition bis die entsprechende Spülwassermenge aus dem Spülkasten abgeflossen ist.

Der Teilmengenspülhebel 3 ist ebenfalls von einer Ruheposition in eine Teilmengenspülposition bewegbar. Bei der Teilmengenspülung wird ebenfalls der Verschlusskörper 51 der Ablaufgarnitur 50 von seinem Ventilsitz 52 von der Verschlussposition in die Spülposition angehoben. In Analogie zur Vollmengenspülung hält die Teilmengenspüleinheit 54 der Ablaufgarnitur den Verschlusskörper 51 in der Spülposition bis die entsprechende Spülwassermenge aus dem Spülkasten abgeflossen ist.

Die Betätigungsvorrichtung 1 umfasst weiterhin einen einzigen Antrieb 4, bevorzugt in der Gestalt eines Motors 4, mit einem Abtriebselement 5. Das Abtriebselement 5, welches vom Motor 4 angetrieben wird, greift entweder am Vollmengenspülhebel 2 oder am Teilmengenspülhebel 3 an und dient zur Bewegung des angetriebenen Spülhebels 2, 3. In der vorliegenden Ausführungsform greift das Abtriebselement 5 an einem Hebelabschnitt 8, welcher sich vom Teilmengenspülhebel 3 weg erstreckt, an. Das Abtriebselement 5 greift hier also am Teilmengenspülhebel 3 an.

Unter der Ausdrucksweise "angreifen" bzw. "lose angreifen" wird in diesem Zusammenhang verstanden, dass es keine feste Verbindung zwischen dem Abtriebselement 5 und dem entsprechenden Spülhebel 2, 3 gibt. Vielmehr dient das Abtriebselement 5 lediglich dem Anheben des entsprechenden Spülhebels 2, 3 von seiner Ruheposition in die entsprechende Spülposition. Es herrscht keine feste Verbindung zwischen Verbindungselement 5 und Spülhebel 2, 3.

Das Abtriebselement 5 wird bei Bewegung von der Ruheposition in die Vollmengenspülposition bzw. in die Teilmengenspülposition mit dem Vollmengenspülhebel 2 oder mit dem Teilmengenspülhebel 3 in Eingriff gebracht. In der Ruhelage ist das Abtriebselement 5 nicht im Eingriff mit den entsprechenden Spülhebeln, was den Vorteil hat, dass die Spülung im Notfall auch von Hand einfach ausgelöst werden kann. Unmittelbar nach Erreichen der gewünschten Spülposition wird das Abtriebselement 5 in die Ruhelage zurückbewegt.

Der Antrieb kann verschiedenartig ausgebildet sein. Bevorzugterweise handelt es sich um einen Elektromotor 4, insbesondere einen Servomotor. Alternativ kann der Antrieb auch anderweitig ausgebildet sein, beispielsweise als mechanischer, pneumatischer oder hydraulischer Antrieb. Nachfolgend wird für den Antrieb stellvertretend die Ausdrucksweise Motor verwendet, welche alle Arten von geeigneten Antrieben einschliesst.

Der Motor 4 fährt im Wesentlichen zwei Positionen, nämlich die Teilmengenspülposition und die Vollmengenspülposition, aus der Ruheposition hinaus an. Nach Erreichen der entsprechenden Spülposition fährt der Motor 4 dann wiederum in die Ruhelage zurück. Der Motor 4 wird über entsprechende Kommunikationselemente angesteuert. Die Kommunikationselemente stehen mit einer nicht gezeigten Betätigungsplatte in Verbindung. Der Benutzer betätigt die Betätigungsplatte und es wird ein Signal über die Kommunikationsleitungen zum Motor 4 hin erzeugt. Je nach Betätigung der Betätigungsplatte ist das Signal dann der Teilmengenspülung oder aber der Vollmengenspülung zugeordnet.

Bezüglich des Wasserspiegels in einem Spülkasten gesehen, liegen die beiden Spülhebel auf verschiedenen Höhen, bevorzugterweise liegt der Vollmengenspülhebel oberhalb des Teilmengenspülhebels. Somit können die beiden Spülpositionen voneinander unterschieden werden und es ist eine Priorisierung der Spülung möglich.

Der Teilmengenspülhebel 3 und der Vollmengenspülhebel 2 stehen mit einem Koppelungselement 6 in Verbindung, sodass die Bewegung mit dem mit dem Abtriebselement 5 angetriebenen Spülhebel 2, 3 auf den anderen vom Abtriebselement 5 losgelösten und nicht direkt angetriebenen Spülhebel 2, 3 übertragbar ist.

In der vorliegenden Ausführungsform greift, wie oben bereits erwähnt, das Abtriebselement 5 am Teilmengenspülhebel 3 an. Folglich wird die Bewegung vom Abtriebselement 5 auf den Teilmengenspülhebel 3 und von diesem dann über das Koppelungselement 6 zum Vollmengenspülhebel 2 übertragen. Weiter ist aufgrund der Koppelung zwischen den beiden Spülhebeln 2, 3 ein einziger Motor vorgesehen. Folglich hebt also ein Abtriebselement 5 beide Spülhebel 2, 3 an und es kann mit diesem einen Element sowie dem Motor 4 sowohl die Vollmenge als auch die Teilemenge ausgelöst werden. Dadurch wird der mechanische Aufbau einer Betätigungsvorrichtung wesentlich vereinfacht.

Im Betrieb, welcher dann weiter unten im Zusammenhang mit den Fig. 2 bis 5 noch detaillierter erläutert wird, fährt der Motor 4 im Wesentlichen zwei Positionen an. Einerseits die Teilmengenspülposition und andererseits die Vollmengenspülposition. Kurz nach Erreichen der entsprechenden Spülposition fährt der Motor 4 dann wieder in die Ausgangslage zurück und die Ablaufgarnitur wird über die Vollmengenspüleinheit 53 und die Teilmengenspüleinheit 54 offengehalten, bis die entsprechende Spülwassermenge aus dem Spülkasten abgeflossen ist. Mit anderen Worten heisst dies, dass der Motor 4 zwar der Betätigung der beiden Spülhebel 2, 3 dient, aber dann nicht dazu dient, die Ablaufgarnitur über die für die entsprechende Spülung benötigte Zeit offen zu halten. Diese Offenhaltung der Ablaufgarnitur bzw. wird ausschliesslich durch die Ablaufgarnitur und deren Einheiten 53 und 54 bereitgestellt.

Weiter umfasst die Betätigungsvorrichtung 1 ein Schaltelement 7. Mit dem Schaltelement 7 kann die durch das Koppelungselement 6 bereitgestellte Koppelung zwischen Teilmengenspülhebel 3 und Vollmengenspülhebel 2 aufgehoben werden. Das Schaltelement 7 kann dabei auf der Strecke zwischen Ruheposition und Vollmengenspülposition oder aber zwischen Ruheposition und Teilmengenspülposition liegen. Die Aufhebung der Verbindung zwischen Teilmengenspülhebel 3 und Vollmengenspülhebel 2 hat den Vorteil, dass die beiden Spülhebel, also der Vollmengenspülhebel 2 und der Teilmengenspülhebel 3, voneinander trennbar ausgebildet sind, wodurch die Funktionalität der Betätigungsvorrichtung 1 erheblich verbessert wird. Dies wird dann im Zusammenhang mit der Beschreibung der Fig. 2 bis 9 noch im Detail erläutert.

Das Koppelungselement 6 ist in dieser Ausführungsform zwischen dem Vollmengenspülhebel 2 und dem Teilmengenspülhebel 3 angeordnet. Vorzugsweise steht das Koppelungselement 6 mit dem Teilmengenspülhebel 3 in Verbindung. Das Koppelungselement 6 ist vorzugsweise drehbar oder verschwenkbar zum entsprechenden Spülhebel gelagert.

Das Schaltelement 7 wird vorzugsweise durch einen Anschlag 9 bereitgestellt. An diesem Anschlag 9 steht das Koppelungselement 6 bei der Bewegung an, wobei bei Erreichen des Anschlages 9 die Verbindung zwischen Vollmengenspülhebel 2 und Teilmengenspülhebel 3 aufhebbar ist.

Von der Fig. 1 kann weiterhin erkannt werden, dass die Vorrichtung hier ein Lagerungselement 10 umfasst. Das Lagerungselement 10 dient im Wesentlichen der Aufnahme der entsprechenden Elemente der Betätigungsvorrichtung 1. Das Lagerungselement 10 stellt demnach eine Aufnahme zur schwenkbaren Lagerung des Vollmengenspülhebels 2 und des Teilmengenspülhebels 3, eine Aufnahme 11 für den Motor 4 und das Schaltelement 7 bzw. den Anschlag 9 bereit. Vollmengenspülhebel 2 und Teilmengenspülhebel 3 sind dabei drehbar um eine gemeinsame Mittelachse M in einer Lagerungslasche 12 gelagert.

Weiter umfasst das Lagerungselement 10 einen optionalen Einhängabschnitt 13, mit welchem das Lagerungselement 10 in einen Spülkasten einhängbar ist.

In der vorliegenden Ausführungsform wurde dem einen Spülhebel die Funktion des Vollmengenspülhebels und dem anderen Spülhebel die Funktion des Teilmengenspülhebels zugeordnet. Die Funktionen können auch vertauscht werden, so dass der oben als Vollmengenspülhebel bezeichnete Spülhebel für die Teilmenge vorgesehen ist und umgekehrt.

Anhand der Fig. 2 bis 5 wird nun die Betätigung der Betätigungsvorrichtung 1 erläutert.

In der Fig. 2a und der Fig. 2b. befinden sich alle Elemente in der Ruheposition. Das Abtriebselement 5 steht dabei ausserhalb des Bewegungsraumes der beiden Spülhebel 2, 3. In der Fig. 2a ist zudem der Teilmengenspülhebel 3 im Bereich des Koppelungselementes 6 teilweise geschnitten dargestellt, sodass die Sicht auf das Koppelungselement 6 frei wird.

Das Koppelungselement 6 steht, wie bereits erläutert, mit dem Teilmengenspülhebel 3 in Verbindung und rastet hier an einem Mitnahmeelement 14, welches mit dem Vollmengenspülhebel 2 in Verbindung steht, ein, sodass die beiden Hebel 2, 3 bei Bewegung miteinander gekoppelt sind. Dies wird im Detail Z noch genauer gezeigt, wo gut erkannt werden kann, dass das Koppelungselement 6 hier einen Mitnahmeabschnitt 15 aufweist, welcher mit dem Mitnahmeelement 14 entsprechend in Verbindung steht, bzw. mit dem Mitnahmeelement 14 einen Eingriff eingeht, sobald sich die beiden Hebel 2, 3 von der Ruhelage in die Spülposition bewegen.

In der Fig. 2a kann zudem erkannt werden, dass der Spülhebel, welcher nicht mit dem Koppelungselement 6 in Verbindung steht, über eine Kulisse 16 verfügt. Diese Kulisse 16 dient dem Koppelungselement 6 als Rückführung nach erfolgter Betätigung. Das Koppelungselement 6 wird über die Kulisse 16 bei der Bewegung von der Spülposition in die Ruheposition wieder in den Eingriff mit Mitnahmeelement 14 kommen.

In den Fig. 3a und 3b wird die Position des Abtriebselementes 5 kurz nach der Spülauslösung gezeigt. Das durch den Motor 4 angetriebene Antriebselement 5 hat sich hier bereits zum Hebelabschnitt 8 hin verschwenkt und greift an diesem Hebelabschnitt 8 an. Hierbei hebt das Abtriebselement 5 den Hebelabschnitt 8 an und somit werden Vollmengenspülhebel 2 und auch der Teilmengenspülhebel 3 entsprechend angehoben. Wie oben erläutert ist der Hebelabschnitt 8 hier am Teilmengenspülhebel 3 angeformt und die Bewegung vom Teilmengenspülhebel 3 wird über das Koppelungselement 6 auf dem Vollmengenspülhebel 3 übertragen.

Im Detail Y der Fig. 3a kann zudem weiterhin erkannt werden, dass das Koppelungselement 6 mit dem Mitnahmeelement 14 des Vollmengenspülhebels 2 im Eingriff steht. Hierüber wird die Bewegung entsprechend übertragen.

In den Fig. 4a. und 4b wird der Abtriebshebel 5 in der Vollmengenspülposition gezeigt. Der Vollmengenspülhebel 2 hat also seine Endlage, also die Vollmengenspülposition 2 erreicht. Bezüglich der Ablaufgarnitur mit dem Verschlusskörper sei hiermit erwähnt, dass die Vollmengenspüleinheit 53 nun ebenfalls die für die Vollmengenspülung bestimmte Position erreicht hat und somit der Verschlusskörper vom Ventilsitz entsprechend beabstandet angeordnet ist. Die Schliessung, also die Rückbewegung des Verschlusskörpers auf den Ventilsitz, erfolgt dabei vorzugsweise niveaugesteuert, das heisst, dass wenn das Niveau des Spülwassers im Spülkasten ein vorbestimmtes unteres Niveau erreicht hat, sich der Verschlusskörper selbsttätig zum Ventilsitz hinbewegt. Unmittelbar nach Erreichen der Vollmengenspülposition wird der Abtriebshebel 5 wieder in die Ruhelage zurück bewegt.

Die Vollmengenspülung erfolgt demnach ohne Entkoppelung zwischen Vollmengenspülhebel 2 und Teilmengenspülhebel 3. Dies ist einerseits aufgrund der Ausbildung der Ablaufgarnitur möglich, weil die Teilmengenspüleinheit aufgrund deren Anordnung nicht betätigt wurden oder aber weil die besagten Elemente überbrückt wurden. Andererseits kann, wie dies in den Figuren gut erkennbar ist, der Vollmengenspülhebel 2 bezüglich des Wasserspiegels im Spülkasten mit einem Versatz oberhalb des Teilmengenspülhebels 3 liegen. Dieser Versatz hat die Wirkung, dass die Vollmengenspülung Vorrang gegenüber der Teilmengenspülung hat, weil bei Erreichen der Vollmengenspülung noch nicht die Teilmengenspülposition erreicht wurde.

In den Fig. 5a und 5b wird die Auslösung der Teilmengenspülung entsprechend erläutert.

Auf dem Weg in die Teilmengenspülposition kommt das Koppelungselement 6 in Kontakt mit dem Schaltelement 7. Hierbei wird die Koppelung zwischen Vollmengenspülhebel 2 und Teilmengenspülhebel 3 entsprechend aufgehoben. Im Detail W der Fig. 5a kann dies gut erkannt werden. Der Vollmengenspülhebel 2 kehrt dabei unverzüglich nach der Entkoppelung der beiden Spülhebel 2, 3 in die Ruheposition zurück. Der Teilmengenspülhebel 3 wird dann weiter in die Teilmengenspülposition bewegt. Die Teilmengenspüleinheit 54 wird dann entsprechend betätigt und hält den Verschlusskörper 51 so lange in der oberen Position, bis die Teilmengenspülung entsprechend erfolgte. Der Teilmengenspülhebel 3 und das Abtriebselement 5 bewegen sich aber unmittelbar nach Erreichen der Teilmengenspülposition zurück in die entsprechende Ruhelage.

Bezüglich der Vollmengenspüleinheit 53 sei angemerkt, dass diese entsprechend überbrückt bzw. nicht zugeschaltet bzw. nicht betätigt wird, wenn die Teilmengenspülung ausgelöst wird. Das heisst mit anderen Worten, dass beim Überfahren der Vollmengenspülposition durch den Vollmengenspülhebel 2 die Vollmengenspüleinheit 53 an der Ablaufgarnitur 50 entsprechend ausgeschaltet bzw. überbrückt werden.

Anhand der Figuren 6 bis 8 wird nun eine beispielhafte Ablaufgarnitur 50, welche mit der oben beschriebenen Betätigungsvorrichtung betätigbar ist, genauer beschrieben. Die Ablaufgarnitur 50 kann auch anders ausgebildet sein. In den Figuren 6 bis 8 werden die Elemente der Betätigungsvorrichtung schematisch gezeigt.

In der Figur 6 wird die Ablaufgarnitur 50 in der Verschlussstellung gezeigt. Der Verschlusskörper 51 ist dabei mit dem Ventilsitz 52 des Spülkastens 55 in Kontakt und befindet sich in der Verschlussposition.

Unter Bezugnahme auf die Figuren 6 und 7 wird die Vollmengenspülung erläutert. Der Vollmengenspülhebel 2 greift in eine Lasche 56 der Vollmengenspüleinheit 53. Über die Vollmengenspüleinheit 53, welche mit dem Verschlusskörper 51 in Verbindung steht, wird dann der Verschlusskörper 51 vom Ventilsitz 52 angehoben. In der Figur 7 wird dies verdeutlicht. Bei Auslösung der Spülung wird der Motor 4 betätigt und somit wird das Abtriebselement 5 wird in die Vollmengenspülposition nach Figur 7 verschwenkt. Das Abtriebselement 5 wirkt dabei auf den Teilmengenspülhebel 3 und über das Koppelungselement 6 wird die Bewegung auf den Vollmengenspülhebel 2 übertragen. Der Vollmengenspülhebel 2 hebt dann über die Vollmengenspüleinheit 53 den Verschlusskörper 51 an. Unmittelbar nach Erreichen der Vollmengenspülposition wird das Abtriebselement 5 und der Vollmengenspülhebel 2 wieder in die Ruhelage verschwenkt und die Vollmengenspüleinheit 53 hält den Verschlusskörper 51 in der Spülposition. Hierfür kann die Vollmengenspüleinheit 53 beispielsweise ein mit einem Schwimmer 57 gekoppeltes Einrastelement umfassen. Das Einrastelement stellt für den Verschlusskörper 51 in der Vollmengenspülposition einen Anschlag gegen die Bewegung in Richtung Ventilsitz 52 bereit. Sobald dann das Wasser im Spülkasten unter den Schwimmer 56 abgesunken ist, fällt dessen Auftriebskraft durch das Wasser weg und das Einrastelement wird betätigt, so dass der Anschlag für den Verschlusskörper 51 wegfällt und sich dieser in die Verschlussposition bewegt.

Bei der Vollmengenspülung wird gleichermassen die Teilmengenspüleinheit 53 angehoben. Der Hub der Teilmengenspüleinheit 53 ist hier aber zu klein, als dass die Teilmengenspüleinheit 53 betätigbar bzw. zuschaltbar wäre. Wenn der Hub bei der Vollmengenspülung grösser wäre, so würde die Teilmengenspüleinheit 53 nicht zugeschaltet werden.

Anhand der Figuren 6 und 8 wird die Teilmengenspülung erläutert. Der Teilmengenspülhebel 3 greift in eine Lasche 58 der Teilmengenspüleinheit 54. Über die Teilmengenspüleinheit 54, welche mit dem Verschlusskörper 51 in Verbindung steht, wird dann der Verschlusskörper 51 vom Ventilsitz 52 angehoben. In der Figur 8 wird dies verdeutlicht. Bei Auslösung der Spülung wird der Motor 4 betätigt und somit wird das Abtriebselement 5 in die Teilmengenspülposition nach Figur 8 verschwenkt. Das Abtriebselement 5 wirkt dabei auf den Teilmengenspülhebel 3 und über das Koppelungselement 6 wird die Bewegung auch auf den Vollmengenspülhebel 2 übertragen. Bei Erreichen des Schaltelementes 7 bzw. des Anschlags 9 wird die Koppelung zwischen Vollmengenspülhebel 2 und Teilmengenspülhebel 3 aufgehoben. Der Teilmengenspülhebel 3 wird weiter durch das Abtriebselement 5 in die Teilmengenspülposition bewegt und der Vollmengenspülhebel 2 bewegt sich selbsttätig in die Ruhelage zurück. Die Vollmengenspüleinheit 53 wird hier nicht aktiviert bzw. zugeschaltet, obwohl die Vollmengenspülposition bei der Bewegung des Verschlusskörpers 51 passiert wird. Unmittelbar nach Erreichen der Teilmengenspülposition wird das Abtriebselement 5 wieder in die Ruhelage verschwenkt und die Teilmengenspüleinheit 54 hält den Verschlusskörper 51 in der Spülposition. Hierfür kann die Teilmengenspüleinheit 54 beispielsweise ein mit einem Schwimmer 59 gekoppeltes Einrastelement 60 umfassen. Das Einrastelement stellt für den Verschlusskörper 51 in der Teilmengenspülposition einen Anschlag gegen die Bewegung in Richtung Ventilsitz 52 bereit. Sobald dann das Wasser im Spülkasten unter den Schwimmer 59 abgesunken ist, fällt dessen Auftriebskraft durch das Wasser weg und das Einrastelement wird betätigt, so dass der Anschlag für den Verschlusskörper 51 wegfällt und sich dieser in die Verschlussposition bewegt.

Der Schwimmer 59 könnte auch ein Schliessgewicht sein, wobei dann die Funktion der Vorrichtung etwas anders wäre.

Für die Ausschaltung der Vollmengenspüleinheit 53 bzw. der Teilmengenspüleinheit 54 sind die Spüleinheiten 53, 54 beispielsweise mit einem Schaltorgan versehen, welches an einem vorzugsweise ortsfest im Spülkasten 55 stehenden Gegenstück einrastet, so dass die entsprechende Spülung nicht betätigt wird.

Vollmengenspülung und Teilmengenspülung an der Ablaufgarnitur können auch anhand der Vorrichtung EP 0 722 020 ausgeführt sein.

**BEZUGSZEICHENLISTE**

| | | | |
|---|---|---|---|
| 1 | Betätigungsvorrichtung | 50 | Ablaufgarnitur |
| 2 | Vollmengenspülhebel | 51 | Verschlusskörper |
| 3 | Teilmengenspülhebel | 52 | Ventilsitz |
| 4 | Motor, Servomotor | 53 | Vollmengenspüleinheit |
| 5 | Abtriebselement | 54 | Teilmengenspüleinheit |
| 6 | Koppelungselement | 55 | Spülkasten |
| 7 | Schaltelement | 56 | Lasche |
| 8 | Hebelabschnitt | 57 | Schwimmer |
| 9 | Anschlag | 58 | Lasche |
| 10 | Lagerungselement | 59 | Schwimmer |
| 11 | Aufnahme | 60 | Einrastelement |
| 12 | Lagerungslasche | 60 | Einrastelement |
| 13 | Einhängabschnitt | 61 | Innenraum |
| 14 | Mitnahmeelement | 62 | Wand |
| 15 | Mitnahmeabschnitt | 63 | Auslassöffnung |
| 16 | Kulisse | | |

## Patentansprüche

1. Betätigungsvorrichtung (1) für die Betätigung einer Ablaufgarnitur einer Spülvorrichtung zur wahlweisen Auslösung einer Vollmengenspülung oder einer Teilmengenspülung durch Anheben eines Verschlusskörpers der Ablaufgarnitur, wobei die Betätigungsvorrichtung (1) einen Vollmengenspülhebel (2) zur Auslösung einer Vollmengenspülung und einen Teilmengenspülhebel (3) zur Auslösung einer Teilmengenspülung umfasst,
wobei der Vollmengenspülhebel (2) von einer Ruheposition in eine Vollmengenspülposition bewegbar ist und der Teilmengenspülhebel (3) von einer Ruheposition in eine Teilmengenspülposition bewegbar ist,
**dadurch gekennzeichnet,**
**dass** die Betätigungsvorrichtung (1) weiterhin einen einzigen Antrieb, bevorzugt einen Motor (4), mit einem Abtriebselement (5) umfasst, welches Abtriebselement (5) entweder am Vollmengenspülhebel (2) oder am Teilmengenspülhebel (3) während der Bewegung lose angreift und zur Bewegung des angetriebenen Spülhebels (2, 3), vorzugsweise entgegen der Schwerkraft, dient, und
**dass** Teilmengenspülhebel (3) und Vollmengenspülhebel (2) mit einem Koppelungselement (6) miteinander in Verbindung stehen, so dass die Bewegung des mit dem Abtriebselement (5) angetriebenen Spülhebels (2, 3) auf den anderen vom Abtriebselement (5) losgelösten Spülhebel (3, 2) übertragbar ist.

2. Betätigungsvorrichtung (1) nach Anspruch 1, **dadurch gekennzeichnet, dass** die Vorrichtung (1) weiterhin ein Schaltelement (7) umfasst, mit welchem die durch das Koppelungselement (6) bereitgestellte Verbindung zwischen Teilmengenspülhebel (3) und Vollmengenspülhebel (2) aufhebbar ist, wobei das Schaltelement (7) auf der Strecke zwischen Ruheposition und Vollmengenspülposition oder zwischen Ruheposition und Teilmengenspülposition liegt.

3. Betätigungsvorrichtung nach Anspruch 1 oder 2, **dadurch gekennzeichnet, dass** das Abtriebselement (5) bei der Bewegung von der Ruheposition in die Vollmengenspülposition bzw. in die Teilmengenspülposition mit dem Vollmengenspülhebel (2) oder dem Teilmengenspülhebel (3) in den Eingriff bringbar ist und dass unmittelbar nach Erreichen der gewünschten Spülposition das Abtriebselement (5) in die Ruhelage bewegbar ist.

4. Betätigungsvorrichtung nach einem der vorhergehenden Ansprüche, **dadurch gekennzeichnet, dass** die Wegstrecke des Vollmengenspülhebels (2) von seiner Ruheposition in die Vollmengenspülposition kleiner ist als die Wegstrecke des Teilmengenspülhebels von dessen Ruheposition in die Teilmengenspülposition, wobei die Wegstrecke der Spülhebel (2, 3) zum Schaltpunkt (7) grösser ist als die Wegstrecke des Vollmengenspülhebels (2) von seiner Ruheposition in die Vollmengenspülposition.

5. Betätigungsvorrichtung nach einem der vorhergehenden Ansprüche, **dadurch gekennzeichnet, dass** das Abtriebselement (5) des Antriebes (4) an einem am Vollmengenspülhebel (2) oder am Teilmengenspülhebel (3) angeformten Hebelabschnitt (8) angreift.

6. Betätigungsvorrichtung nach einem der vorhergehenden Ansprüche, **dadurch gekennzeichnet, dass** das Koppelungselement (6) zwischen dem Vollmengenspülhebel (2) und dem Teilmengenspülhebel (3) angeordnet ist, wobei das Koppelungselement (6) vorzugsweise mit dem Vollmengenspülhebel (2) verschwenkbar in Verbindung steht.

7. Betätigungsvorrichtung nach einem der vorhergehenden Ansprüche 2 bis 6, **dadurch gekennzeichnet, dass** das Schaltelement (7) durch einen Anschlag (9) bereitgestellt ist, an welchem das Koppelungselement (6) bei der Bewegung ansteht, wobei bei Erreichen des Anschlages (9) die Verbindung zwischen Vollmengenspülhebel (2) und Teilmengenspülhebel (3) aufhebbar ist.

8. Betätigungsvorrichtung nach einem der vorhergehenden Ansprüche, **dadurch gekennzeichnet, dass** bei Erreichen der Ruheposition das Koppelungselement (6) mit dem Spülhebel (2, 3), mit welchem das Koppelungselement (6) nicht in Verbindung steht, wieder einrastet, so dass die Verbindung zwischen den beiden Spülhebeln (2, 3) wieder herstellbar ist.

9. Betätigungsvorrichtung nach einem der vorhergehenden Ansprüche, **dadurch gekennzeichnet, dass** das Koppelungselement (6) als Klinke ausgebildet ist, welche zum entsprechenden Spülhebel (2, 3) verschwenkbar gelagert ist, wobei der andere Spülhebel (3, 2) ohne das Koppelungselement ein Mitnahmeelement (14) aufweist, welches mit der Klinke eine Rastverbindung eingeht, wobei diese Rastverbindung entsprechend aufhebbar ist.

10. Betätigungsvorrichtung nach einem der vorhergehenden Ansprüche, **dadurch gekennzeichnet, dass** die Vorrichtung weiter ein Lagerungselement (10) umfasst, wobei das Lagerungselement (10) eine Aufnahme zur schwenkbaren Lagerung des Vollmengenspülhebels (2) und des Teilmengenspülhebels (3), eine Aufnahme (11) für den Motor (4) und gegebenenfalls das Schaltelement (7) bzw. den Anschlag (9) aufweist und, dass das Lagerungselement (10) einen optionalen Einhängabschnitt (12) umfasst, mit welchem das Lagerungselement (10) in einen Spülkasten einhängbar ist.

11. Betätigungsvorrichtung nach einem der vorhergehenden Ansprüche, **dadurch gekennzeichnet, dass** der Motor (4) ein Servomotor ist, welcher zwei Positionen, nämlich die Teilmengenspülposition und die Vollmengenspülposition aus der Ruheposition hinaus anfährt.

12. Spülkastenanordnung umfassend eine Betätigungsvorrichtung nach einem der vorhergehenden Ansprüche,
einen Spülkasten (55) mit einer einen Innenraum (61) begrenzenden Wand (62) und mit einer die Wand (62) durchdringenden Einlassöffnung und mit einer die Wand durchdringenden Auslassöffnung (63) mit einem Ventilsitz (52), und
eine Ablaufgarnitur mit einem im Innenraum (61) anhebbaren die Auslassöffnung (63) in einer Verschlussposition verschliessenden Verschlusskörper (51), wobei der Verschlusskörper (51) von der Verschlussposition in eine die Auslassöffnung freigebende Spülposition bewegbar ist,
wobei die Ablaufgarnitur (50) eine mit dem Vollmengenspülhebel (2) betätigbare Vollmengenspüleinheit (53) und eine mit dem Teilmengenspülhebel (3) betätigbare Teilmengenspüleinheit (54) umfasst, welche Spüleinheiten (53, 54) mit dem Verschlusskörper (51) in Verbindung stehen,
wobei bei Betätigung der Teilmengenspülung die Vollmengenspüleinheit (53) überbrückt oder nicht betätigt wird und wobei bei Betätigung der Vollmengenspülung die Teilmengenspüleinheit (54) überbrückt oder nicht betätigt wird.

13. Spülkastenanordnung nach Anspruch 12, **dadurch gekennzeichnet, dass** wenn der Verschlusskörper (51) an der Vollmengenspülposition vorbei in Richtung Teilmengenspülposition bewegt wird, die Vollmengenspüleinheit (53) mit einem Schaltorgan an einem vorzugsweise ortsfest im Spülkasten (55) stehenden Gegenstück einrastet, so dass die Vollmengenspülung nicht betätigt wird, und/oder dass wenn der Verschlusskörper (51) an der Teilmengenspülposition vorbei in Richtung Vollmengenspülposition bewegt wird, die Teilmengenspüleinheit (54) mit einem Schaltorgan an einem vorzugsweise ortsfest im Spülkasten (55) stehenden Gegenstück einrastet, so dass die Teilmengenspülung nicht betätigt wird

14. Spülkastenanordnung nach Anspruch 12 oder 13, **dadurch gekennzeichnet, dass** der Teilmengenspülhebel (3) in der Einbaulage bezüglich der Schwerkraft gesehen oberhalb des Vollmengenspülhebels (2) angeordnet ist, oder dass der Vollmengenspülhebel (2) in der Einbaulage bezüglich der Schwerkraft gesehen oberhalb des Teilmengenspülhebels (3) angeordnet ist.

## Claims

1. An actuation device (1), for the actuation of a discharge fitting of a flushing device for the purpose of selective initiation of a full flush or a partial flush by the lifting of a closure body of the discharge fitting, wherein the actuation device (1) comprises essentially a full flush lever (2) for the purpose of initiating a full flush, and a partial flush lever (3) for the purpose of initiating a partial flush,
wherein the full flush lever (2) can be moved from a neutral position into a full flush position, and the partial flush lever (3) can be moved from a neutral position into a partial flush position,
**characterised in that**
the actuation device (1) further comprises a single drive, preferably a motor (4), with an output element (5), which output element (5) during the movement engages loosely with either the full flush lever (2) or the partial flush lever (3), and serves to provide the movement of the driven flush lever (2, 3), preferably against the force of gravity, and **in that**
the partial flush lever (3) and full flush lever (2) are connected with one another via a coupling element (6) such that the movement of the flush lever (2, 3) driven by the output element (5) can be transferred onto the other flush lever (2, 3) that is uncoupled from the output element (5).

2. The actuation device (1) in accordance with Claim 1, **characterised in that** the device (1) further comprises a switching element (7), with which the connection between partial flush lever (3) and full flush lever (2) provided by the coupling element (6) can be released, wherein the switching element (7) is located on the length between the neutral position and the full flush position, or between the neutral position and the partial flush position.

3. The actuation device in accordance with Claim 1 or 2, **characterised in that** the output element (5) can be brought into engagement with the full flush lever (2) or the partial flush lever (3) during the movement from the neutral position into the full flush position, or into the partial flush position, and **in that** immediately the desired flush position has been reached the output element (5) can be moved back into the neutral state.

4. The actuation device in accordance with one of the preceding claims, **characterised in that** the distance travelled by the full flush lever (2) from its neutral position into the full flush position is less than the distance travelled by the partial flush lever from its neutral position into the partial flush position, wherein the distance travelled by the flush lever (2, 3) to the switching point (7) is greater than the distance travelled by the full flush lever (2) from its neutral position into the full flush position.

5. The actuation device in accordance with one of the preceding claims, **characterised in that** the output element (5) of the drive (4) engages with a lever section (8) formed on the full flush lever (2), or on the partial flush lever (3).

6. The actuation device in accordance with one of the preceding claims, **characterised in that** the coupling element (6) is arranged between the full flush lever (2) and the partial flush lever (3), wherein the coupling element (6) is preferably connected with the full flush lever (2) such that it can pivot.

7. The actuation device in accordance with one of the preceding Claims 2 to 6, **characterised in that** the switching element (7) is provided by a stop (9), against which the coupling element (6) abuts during the movement, wherein when the stop (9) is reached the connection between the full flush lever (2) and the partial flush lever (3) can be released.

8. The actuation device in accordance with one of the preceding claims, **characterised in that** when the neutral position is reached the coupling element (6) latches again with the flush lever (2, 3) with which the coupling element (6) is not connected, such that the connection can again be made between the two flush levers (2, 3).

9. The actuation device in accordance with one of the preceding claims, **characterised in that** the coupling element (6) is designed as a catch, which is mounted such that it can be pivoted relative to the appropriate flush lever (2, 3), wherein the other flush lever (3, 2) without the coupling element has a slave element (14), which enters into a latching connection with the catch, wherein this latching connection can appropriately be released.

10. The actuation device in accordance with one of the preceding claims, **characterised in that** the device further comprises a mounting element (10), wherein the mounting element (10) has a mounting for the mounting of the full flush lever (2) and the partial flush lever (3) such that they can pivot, a mounting (11) for the motor (4) and, if required, the switching element (7), i.e. the stop (9), and the mounting element (10) comprises an optional suspension section (12), with which the mounting element (10) can be suspended in a cistern.

11. The actuation device in accordance with one of the preceding claims, **characterised in that** the motor (4) is a servomotor, which travels out of the neutral position and into two positions, namely the partial flush position and the full flush position.

12. A cistern arrangement comprising an actuation device in accordance with one of the preceding claims,
a cistern (55) with a wall (62) bounding an interior (61), and with an inlet opening passing through the wall (62), and with an outlet opening (63) with a valve seat (52) passing through the wall, and
a discharge fitting with a closure body (51) that can be lifted in the interior (61), and in a closure position closes the outlet opening (63), wherein the closure body (51) can be moved from the closure position into a flush position that releases the outlet opening, wherein
the discharge fitting (50) comprises a full flush unit (53) that can be actuated with the full flush lever (2), and a partial flush unit (54) that can be actuated with the partial flush lever (3), which flush units (53, 54) are connected with the closure body (51), wherein
with actuation of the partial flush action the full flush unit (53) is bypassed or not actuated, and with actuation of the full flush action the partial flush unit (54) is bypassed or not actuated.

13. The cistern arrangement in accordance with Claim 12, **characterised in that**, if the closure body (51) is moved past the full flush position in the direction of the partial flush position, the full flush unit (53) latches with a switching device on a counterpart that is preferably fixed in location in the cistern (55), such that the full flush action is not actuated, and/or **in that** if the closure body (51) is moved past the partial flush position in the direction of the full flush position, the partial flush unit (54) latches with a switching device on a counterpart that is preferably fixed in location in the cistern (55), such that the partial flush action is not actuated.

14. The cistern arrangement in accordance with Claim 12 or 13, **characterised in that** the partial flush lever (3) in the installed state is arranged above the full flush lever (2) as seen in terms of the force of gravity, or **in that** the full flush lever (2) in the installed state is arranged above the partial flush lever (3) as seen in terms of the force of gravity.

## Revendications

1. Dispositif d'actionnement (1) pour l'actionnement d'une garniture d'évacuation d'un dispositif de chasse pour le déclenchement de manière sélective d'une chasse complète ou d'une chasse partielle en soulevant un corps de fermeture de la garniture d'évacuation, le dispositif d'actionnement (1) comportant un levier de chasse complète (2) pour le déclenchement d'une chasse complète et un levier de chasse partielle (3) pour le déclenchement d'une chasse partielle,
le levier de chasse complète (2) pouvant être déplacé à partir d'une position de repos jusqu'à une position de chasse complète et le levier de chasse partielle (3) pouvant être déplacé à partir d'une position de repos jusqu'à une position de chasse partielle,
**caractérisé**
**en ce que** le dispositif d'actionnement (1) comporte en outre un seul entraînement, de préférence un moteur (4), pourvu d'un élément mené (5), lequel élément mené (5) vient en prise de manière lâche soit avec le levier de chasse complète (2) soit avec le levier de chasse partielle (3) pendant le déplacement et sert au déplacement du levier de chasse entraîné (2, 3), de préférence en sens inverse à la force de gravité, et
**en ce que** le levier de chasse partielle (3) et le levier de chasse complète (2) sont en liaison l'un avec l'autre à l'aide d'un élément d'accouplement (6), de telle sorte que le déplacement du levier de chasse entraîné (2, 3) à l'aide de l'élément mené (5) puisse être transmis à l'autre levier de chasse (3, 2) séparé de l'élément mené (5).

2. Dispositif d'actionnement (1) selon la revendication 1, **caractérisé en ce que** le dispositif (1) comporte en outre un élément de commutation (7) à l'aide duquel la liaison produite au moyen de l'élément d'accouplement (6) entre le levier de chasse partielle (3) et le levier de chasse complète (2) peut être supprimée, l'élément de commutation (7) se situant sur le trajet entre la position de repos et la position de chasse complète ou entre la position de repos et la position de chasse partielle.

3. Dispositif d'actionnement selon la revendication 1 ou 2, **caractérisé en ce que** l'élément mené (5), lors du déplacement à partir de la position de repos jusqu'à la position de chasse complète ou jusqu'à la position de chasse partielle, peut être amené en prise avec le levier de chasse complète (2) ou le levier de chasse partielle (3), et **en ce qu'**immédiatement après avoir atteint la position de chasse souhaitée, l'élément mené (5) peut être déplacé jusqu'à la position de repos.

4. Dispositif d'actionnement selon l'une quelconque des revendications précédentes, **caractérisé en ce que** le parcours du levier de chasse complète (2) à partir de sa position de repos jusqu'à la position de chasse complète est plus petit que le parcours du levier dé chasse partielle à partir de sa position de repos jusqu'à la position de chasse partielle, le parcours du levier de chasse (2, 3) par rapport au point de commutation (7) étant supérieur au parcours du levier de chasse complète (2) à partir de sa position de repos jusqu'à la position de chasse complète.

5. Dispositif d'actionnement selon l'une quelconque des revendications précédentes, **caractérisé en ce que** l'élément mené (5) de l'entraînement (4) vient en prise avec une portion de levier (8) formée sur le levier de chasse complète (2) ou sur le levier de chasse partielle (3).

6. Dispositif d'actionnement selon l'une quelconque des revendications précédentes, **caractérisé en ce que** l'élément d'accouplement (6) est disposé entre le levier de chasse complète (2) et le levier de chasse partielle (3), l'élément d'accouplement (6) étant de préférence en liaison de manière pivotante avec le levier de chasse complète (2).

7. Dispositif d'actionnement selon l'une quelconque des revendications précédentes 2 à 6, **caractérisé en ce que** l'élément de commutation (7) est produit par une butée (9) contre laquelle l'élément d'accouplement (6) s'appuie lors du déplacement, la liaison entre le levier de chasse complète (2) et le levier de chasse partielle (3) pouvant être supprimée lorsque la butée (9) est atteinte.

8. Dispositif d'actionnement selon l'une quelconque des revendications précédentes, **caractérisé en ce que**, lorsque la position de repos est atteinte, l'élément d'accouplement (6) s'encliquète à nouveau avec le levier de chasse (2, 3) avec lequel l'élément d'accouplement (6) n'est pas en liaison, de telle sorte que la liaison entre les deux leviers de chasse (2, 3) puisse à nouveau être réalisée.

9. Dispositif d'actionnement selon l'une quelconque des revendications précédentes, **caractérisé en ce que** l'élément d'accouplement (6) est réalisé sous forme de cliquet, lequel est monté de manière pivotante par rapport au levier de chasse correspondant (2, 3), l'autre levier de chasse (3, 2) sans l'élément d'accouplement comprenant un élément d'entraînement (14), lequel réalise avec le cliquet une liaison par encliquetage, cette liaison par encliquetage pouvant être supprimée de manière correspondante.

10. Dispositif d'actionnement selon l'une quelconque des revendications précédentes, **caractérisé en ce que** le dispositif comporte en outre un élément de support (10), l'élément de support (10) comprenant un logement pour supporter de manière pivotante le levier de chasse complète (2) et le levier de chasse partielle (3), un logement (11) pour le moteur (4) et éventuellement l'élément de commutation (7) ou la butée (9), et **en ce que** l'élément de support (10) comporte une portion d'accrochage optionnelle (12) à l'aide de laquelle l'élément de support (10) peut être accroché dans un réservoir de chasse.

11. Dispositif d'actionnement selon l'une quelconque des revendications précédentes, **caractérisé en ce que** le moteur (4) est un servomoteur, lequel se déplace jusqu'à deux positions, à savoir la position de chasse partielle et la position de chasse complète, à partir de la position de repos.

12. Ensemble de réservoir de chasse comportant un dispositif d'actionnement selon l'une quelconque des revendications précédentes,
un réservoir de chasse (55) comprenant une paroi (62) limitant un espace intérieur (61) et comprenant une ouverture d'entrée traversant la paroi (62) et comprenant une ouverture de sortie (63) traversant la paroi et dotée d'un siège de soupape (52), et
une garniture d'évacuation pourvue d'un corps de fermeture (51) pouvant être soulevé dans l'espace intérieur (61) et fermant l'ouverture de sortie (63) dans une position de fermeture, le corps de fermeture (51) pouvant être déplacé à partir de la position de fermeture jusqu'à une position de chasse libérant l'ouverture de sortie,
la garniture d'évacuation (50) comportant une unité de chasse complète (53) pouvant être actionnée à l'aide du levier de chasse complète (2) et une unité de chasse partielle (54) pouvant être actionnée à l'aide du levier de chasse partielle (3), lesquelles unités de chasse (53, 54) étant en liaison avec le corps de fermeture (51),
lors de l'actionnement de la chasse partielle, l'unité de chasse complète (53) étant court-circuitée ou non actionnée et, lors de l'actionnement de la chasse complète, l'unité de chasse partielle (54) étant court-circuitée ou non actionnée.

13. Ensemble de réservoir de chasse selon la revendication 12, **caractérisé en ce que**, lorsque le corps de fermeture (51) est déplacé devant la position de chasse complète en direction de la position de chasse partielle, l'unité de chasse complète (53) s'encliquète par un organe de commutation avec une pièce conjuguée située de préférence de manière fixe dans le réservoir de chasse (55), de telle sorte que la chasse complète ne soit pas actionnée, et/ou **en ce que**, lorsque le corps de fermeture (51) est déplacé devant la position de chasse partielle en direction de la position de chasse complète, l'unité de chasse partielle (54) s'encliquète par un organe de commutation avec une pièce conjuguée située de préférence de manière fixe dans le réservoir de chasse (55), de telle sorte que la chasse partielle ne soit pas actionnée.

14. Ensemble de réservoir de chasse selon la revendication 12 ou 13, **caractérisé en ce que**, dans la position d'installation, le levier de chasse partielle (3) est, vu par rapport à la force de gravité, disposé au-dessus du levier de chasse complète (2), ou **en ce que**, dans la position d'installation, le levier de chasse complète (2) est, vu par rapport à la force de gravité, situé au-dessus du levier de chasse partielle (3).
